# EUROPÄISCHE PATENTSCHRIFT

(11) **EP 3 228 389 B1**
(45) Veröffentlichungstag und Bekanntmachung des Hinweises auf die Patenterteilung: **11.03.2020**
(21) Anmeldenummer: 17164535.1
(22) Anmeldetag: 03.04.2017
(51) Int. Cl.: B05D 7/20, B05D 1/24, B05D 1/32, B05D 1/02, B05D 1/30

(54) **VERFAHREN ZUR AUSBILDUNG EINES DREIDIMENSIONALEN STRUKTURSTRANGES**
METHOD FOR FORMING A THREE-DIMENSIONAL STRUCTURE STRAND
PROCÉDÉ DE FORMATION D'UNE BARRE STRUCTURALE TRIDIMENSIONNELLE

(30) Priorität: 08.04.2016 DE 102016106480
(43) Veröffentlichungstag der Anmeldung: 11.10.2017
(73) Patentinhaber: B+M Textil GmbH & Co. KG, 09465 Sehmatal-Cranzahl (DE); Weisel, Niklas Andreas Wilm, 09456 Annaberg-Buchholz (DE)
(72) Erfinder: WEISEL, Niklas Andreas Wilm, 09456 Annaberg-Buchholz (DE)
(74) Vertreter: Steiniger, Carmen

(56) Entgegenhaltungen:
- GB-A- 702 829
- US-A- 3 919 437
- US-A- 4 839 199
- US-A- 5 328 736

## Beschreibung

Die vorliegende Erfindung betrifft ein Verfahren zur Ausbildung eines dreidimensionalen Stranges, wobei der Strang durch eine Wirbelbettkammer oder eine Pulverwolke geführt wird, in der verwirbelte Pulverpartikel wenigstens eines Beschichtungsmaterials auf den Strang aufgebracht werden und sich daran unter Ausbildung einer Beschichtung anlagern.

Aus der Druckschrift DE 29 48 650 A1 ist ein Verfahren zur Herstellung eines feuchtigkeitsgeschützten kunststoffisolierten elektrischen Energiekabels bekannt, bei dem das Kabel mit einer klebrigen Flüssigkeit benetzt und anschließend das so vorbehandelte Kabel in einem Wirbelbett mit einem bei Feuchtigkeitszutritt quellenden Pulver bestäubt wird.

Das bekannte Verfahren eignet sich für solche Anwendungen, in welchen die Oberfläche des zu beschichtenden Stranges oder Kabels im Wesentlichen aus ein und demselben Material besteht und homogen ist.

In der Druckschrift EP 0 814 916 B1 ist ein Verfahren zum Herstellen flexibler, vorimprägnierter Kabel angegeben, wobei eine Beschichtung mit Pulverpartikeln durch Verwendung eines Wirbelbettes erfolgt.

Die Druckschrift DE 26 19 491 A1 offenbart ein Verfahren zur Herstellung eines isolierten elektrischen Leiters, wobei auf einem drahtförmigen Leiter, welcher eine aus wärmeresistentem Material ausgebildete Schicht aufweist, ein pulverförmiges Polymermaterial elektrostatisch abgeschieden wird, dem Leiter zur Verschmelzung des Polymermaterials und Ausbildung einer äußeren Isolationsschicht Wärme zugeführt und der polymerbeschichtete Leiter abgekühlt wird.

Ein Verfahren zum Herstellen eines beschichteten Faserstrangs ist in der Druckschrift DE 699 07 881 T2 beschrieben. Der Faserstrang weist eine primäre, eine sekundäre und eine tertiäre Beschichtung auf, wobei die tertiäre Beschichtung mittels eines Wirbelbettes aufgebracht wird.

Die Druckschrift DE 198 14 632 C1 beinhaltet ein Verfahren zum Aufbringen einer Schutzschicht auf einem langgestreckten Körper. Die Beschichtung des Körpers erfolgt vorzugsweise mittels Wirbelsintern, wobei die Beschichtung lediglich auf ausgewählte Abschnitte des Körpers aufgebracht wird. Die nicht zu beschichtenden Abschnitte des Körpers werden hierzu während des Beschichtungsprozesses mit einer U-förmig ausgebildeten Kappe oder einer spreizbaren Klammer abgedeckt.

In der Druckschrift US 5,328,736 A ist eine Wirbelbettvorrichtung zum Imprägnieren von Fäden beschrieben. Die Wirbelbettvorrichtung besteht aus einem Wirbelbett, einer oberhalb des Wirbelbetts angeordneten trichterförmigen Rohraufweitung (Elutriator), Druckluftleitungen, einer Dosiervorrichtung zum Zuführen eines Imprägnierpulvers sowie Transportmitteln in Form von Umlenkrollen zum Transport der zu imprägnierenden Fäden durch die Wirbelbettvorrichtung. Die Fäden, die mit dem Verfahren behandelt werden, sind Zwirne, Bänder, Filamente oder Garne.

Die Druckschrift US 4,839,199 A beschreibt ein Verfahren und eine Vorrichtung zum Beschichten von Faserbündeln, wobei das zu beschichtende Faserbündel in eine Beschichtungsanlage geführt wird. Das Beschichtungsmaterial wird durch eine oder mehrere Flüssigkeits- oder Gasleitungen Beschichtungsköpfen zugeführt, welche aus das Faserbündel ausgerichtet sind. Das Beschichtungsmaterial kann beispielsweise ein direkt einem Gasstrom zugeführtes Pulver oder ein in ein Gas gebundenes Pulver sein.

Die Druckschrift GB 702 829 A offenbart ein Verfahren und eine Vorrichtung zum Beschichten eines Fadens, welcher aus Metall oder einem anderen Material ausgebildet sein kann. Die Beschichtung wird durch Durchführen des Fadens durch ein die Beschichtung aufweisendes Bad auf den Faden aufgebracht. Durch Ändern der Durchführgeschwindigkeit des Fadens durch das Bad kann die Dicke der an dem Faden anhaftenden Beschichtung variiert werden, wodurch ein Faden erzeugt wird, dessen Beschichtung in bestimmten Bereichen dicker ist.

In der Druckschrift US 3,919,437 A sind ein Verfahren und eine Vorrichtung zur Beschichtung eines Faserstranges beschrieben. Der Faserstrang wird zur Beschichtung durch einen Container geführt, welcher ein Imprägnierpulver aufweist. Zur Imprägnierung wird der Faserstrang vor dem Einbringen in den Container vereinzelt und nach dem Aufbringen des Imprägniermittels wieder zusammengeführt. Mittels des Verfahrens bzw. der Vorrichtung können beispielsweise Glasfaserstränge beschichtet werden, wobei hierzu verschiedene Beschichtungsmaterialien zum Einsatz kommen können.

Es ist die Aufgabe der vorliegenden Erfindung, ein Verfahren der eingangs genannten Gattung vorzuschlagen, das auch bei aus verschiedenen Komponenten aus unterschiedlichen Materialien mit unterschiedlicher Struktur bestehenden, dreidimensionalen Struktursträngen eine vollumfängliche, hochqualitative und langzeitstabile Beschichtung gezielt einzelner dieser Komponenten oder aller dieser Komponenten ermöglicht.

Diese Aufgabe wird durch ein Verfahren der eingangs genannten Gattung gelöst, bei dem der Strang durch eine Wirbelbettkammer oder eine Pulverwolke geführt wird, in der verwirbelte Pulverpartikel wenigstens eines Beschichtungsmaterials auf den Strang aufgebracht werden und sich daran unter Ausbildung einer Beschichtung anlagern, als Strang ein voneinander beabstandet auf oder in einem Grundstrang aufgereihte Strukturkörper aufweisender Strukturstrang verwendet wird, der eine Kordel oder ein Schlauch mit darauf aufgefädelten und/oder darin eingebrachten Strukturkörpern ist, wobei der Grundstrang und die Strukturkörper aus unterschiedlichem Material oder aus gleichem Material mit unterschiedlichen Oberflächeneigenschaften bestehen, die Pulverpartikel in der Wirbelbettkammer oder der Pulverwolke mit dem Grundstrang und/oder den Strukturkörpern und/oder mit einer auf den Grundstrang und/oder die Strukturkörper aufgebrachten Grundierung chemisch und/oder physikalisch reagieren und/oder thermisch in oder an die Oberfläche der Strukturkörper und/oder die Grundierung gebunden werden.

Mit einem unterschiedlichen Material kann erfindungsgemäß auch ein unterschiedliches Materialmischungsverhältnis gemeint sein.

Mit dem erfindungsgemäßen Verfahren kann ein dreidimensionaler Strukturstrang hergestellt werden, bei dem, je nach verwendetem Strang-, Strukturkörper- und Beschichtungsmaterial sowie je nach verwendeter Verfahrensführung, entweder nur die Strukturkörper, also nur die dreidimensionalen Komponenten des Strukturstranges, nur der Grundstrang, also nur die zweidimensionale Komponente des Strukturstranges, oder beide beschichtet ist/sind. Es lassen sich mit dem Verfahren unterschiedlichste Beschichtungen, die zu einer Veredelung und/oder einer Funktionalisierung der Komponenten des Strukturstranges führen können, auf den Strukturstrang aufbringen.

Als besonders vorteilhaft hat es sich erwiesen, wenn die Strukturkörper auf den als Kordel oder Schlauch ausgebildeten Strukturstrang aufgefädelt und/oder in diesem eingebracht werden. Als Grundstrang kann hierbei beispielsweise ein textiler Faden, ein textiler Faden- oder Faserverbund, ein textiler Streifen, ein Schlauch, ein Netzschlauch, ein Draht, ein Gummi, eine Kordel, eine zopfähnliche Struktur oder ähnliches verwendet werden. Die Strukturkörper können unter anderem als Bleikugeln, Kunststoffperlen oder auch gefrorene Eiskörper ausgebildet sein.

Vorzugsweise wird der mit dem Beschichtungsmaterial beschichtete Strukturstrang aus der Wirbelbettkammer oder der Pulverwolke kontinuierlich weiter in eine Nachbehandlungskammer geführt, in der die auf den Strukturstrang aufgebrachte Beschichtung stabilisiert und/oder fixiert und/oder verfestigt wird.

In einer Variante des erfindungsgemäßen Verfahrens wird der Strukturstrang in der Nachbehandlungseinrichtung und/oder wenigstens einer der Wirbelbettkammer oder der Pulverwolke in der Strukturstrangförderrichtung vorgeordneten Vorbehandlungskammer über Umlenkrollen geführt.

Dabei kann der Relativabstand der einander gegenüber liegenden Umlenkrollen in Abhängigkeit von den benötigten Verweilzeiten in den Prozessschritten des Verfahrens und/oder der Länge und/oder Geometrie und/oder Materialzusammensetzung und/oder Spannung des Strukturstranges bei der Vor- und/oder Nachbehandlung des Strukturstranges verändert werden.

In einer optionalen Ausgestaltung des erfindungsgemäßen Verfahrens werden die Strukturkörper von dem Strukturstrang nach Aufbringen der Beschichtung, beispielsweise mittels Auflösens oder Wegtauens, entfernt. Auf diese Weise kann aus dem dreidimensionalen Strukturstrang durch Entfernen bzw. Herauslösen der dreidimensionalen Strukturkörper eine zweidimensionale Strangstruktur hergestellt werden, bei der an den Stellen, an welchen sich vorher die Strukturkörper befanden, ein unbehandelter Grundstrang vorliegt, während die zwischenliegenden Bereiche mit der Beschichtung beschichtet sind.

In einer speziellen Ausgestaltung des erfindungsgemäßen Verfahrens werden die Strukturkörper in einer der Wirbelbettkammer oder der Pulverwolke in einer Strukturstrangförderrichtung vorgeordneten Vorbehandlungskammer physikalisch und/oder chemisch und/oder mechanisch vorbehandelt und/oder auf den Grundstrang aufgebracht.

Dabei können die Strukturkörper auf den Grundstrang beispielsweise mittels Tropfenauftragung aufgebracht werden.

Bevorzugte Ausführungsformen der vorliegenden Erfindung, deren Aufbau, Funktion und Vorteile werden im Folgenden anhand von Figuren näher erläutert, wobei,
- Figur 1: schematisch ein in dem erfindungsgemäßen Verfahren zu beschichtender Strukturstrang in einer Querschnittsansicht zeigt;
- Figur 2: schematisch eine mögliche Vorrichtung zur Realisierung einer Ausführungsform des erfindungsgemäßen Verfahrens zeigt;
- Figur 3: schematisch eine weitere mögliche Vorrichtung zur Realisierung einer weiteren Ausführungsform des erfindungsgemäßen Verfahrens zeigt;
- Figur 4: schematisch eine erste Variante eines mit einer Ausführungsform des erfindungsgemäßen Verfahrens beschichteten Strukturstranges zeigt;
- Figur 5: schematisch eine zweite Variante eines mit einer anderen Ausführungsform des erfindungsgemäßen Verfahrens beschichteten Strukturstranges zeigt;
- Figur 6: schematisch eine dritte Variante eines mit einer weiteren Ausführungsform des erfindungsgemäßen Verfahrens beschichteten Strukturstranges zeigt, und
- Figur 7: schematisch eine Ausführungsform eines mit dem erfindungsgemäßen Verfahren beschichteten Strukturstranges zeigt, von dem im Folgenden die Strukturkörper entfernt wurden.

Figur 1 zeigt im Querschnitt eine Ausführungsform eines in dem erfindungsgemäßen Verfahren zu beschichtenden dreidimensionalen Strukturstranges 1. Der Strukturstrang 1 weist einen Grundstrang 2 auf, auf oder in dem in Abständen voneinander Strukturkörper 3 vorgesehen sind. Das Strukturstrang 1 kann beispielsweise eine Kordel oder ein Schlauch mit darauf aufgefädelten, daran befestigten und/oder darin eingebrachten oder darauf aufgebrachten Strukturkörpern 3, wie Bleikugeln, Kunststoffperlen oder auch gefrorenen Eiskörpern, oder eine Perlenkette sein.

Die Strukturkörper 3 können aus im Vergleich zum Material des Grundstanges 2 unterschiedlichem Material oder aus gleichem Material wie der Grundstrang 2, aber mit anderen Oberflächeneigenschaften als der Grundstang 2 bestehen. Die Strukturkörper 3 bestehen in dem gezeigten Ausführungsbeispiel aus einem anderen Material als der Grundstrang 2.

Der Grundstrang 2 kann beispielsweise ein textiler Faden, textiler Faden- oder Faserverbund, textiler Streifen, Schlauch, Netzschlauch, Draht, Gummi, eine Kordel, eine zopfähnliche Struktur oder ähnliches sein.

Die Strukturkörper 3 können aus gleichen oder unterschiedlichen Materialien bestehen. Die Strukturkörper 3 können ferner gleiche oder unterschiedliche Eigenschaften, wie zum Beispiel gleiche oder unterschiedliche Wärmekapazität, elektrische Leitfähigkeit, Glanz, Gewicht, Magnetisierbarkeit, Form, Porosität, Schmelztemperatur, Piezoaktivität, Radioaktivität, Geschmack, Löslichkeit, lonisierbarkeit, Festigkeit usw. aufweisen.

In dem erfindungsgemäßen Verfahren kann nicht nur auf die Strukturkörper 3, sondern auch auf den zwischen den Strukturkörpern 3 befindlichen Grundstrang 2 eine Beschichtung 4 aufgebracht werden. Die Beschichtung 4 kann zu verschiedenen Zwecken bzw. Aus verschiedenen Gründen auf dem Strukturstrang 1 vorgesehen sein. Beispielsweise, aber nicht darauf beschränkt, kann die Beschichtung 4 einer Oberflächenfunktionalisierung, Oberflächenveredelung, Versiegelung, Aktivierung, Passivierung, Färbung, Ionisierung, Dotierung, Magnetisierung, Metallisierung, Plastifizierung usw. des Strukturstranges 1 dienen. Die Beschichtung 4 erfolgt vollständig auf dem gesamten Strukturstrang 1. Die Beschichtung 4 ummantelt den Strukturstrang 1, wobei es sein kann, dass die Beschichtung 4 in den Strukturstrang 1 und/oder zwischen den Grundstrang 2 und die Strukturkörper 3 eindringt.

In der Ausführungsform des erfindungsgemäßen Verfahrens, die in Figur 2 schematisch dargestellt ist, durchläuft der zunächst unbehandelte Strukturstrang 1 oder nur der Grundstang 2 zunächst eine Vorbehandlungskammer 5. Das Vorsehen der Vorbehandlungskammer 5 ist optional. In der Vorbehandlungskammer 5 können beispielsweise die Strukturkörper 3 auf den Grundstang 2, beispielsweise mittels Tropfenauftragung, aufgebracht werden.

In der Vorbehandlungsammer 5 wird je nachdem, ob nur der Grundstrang 2 oder die Strukturkörper 3 oder beide funktionalisiert und/oder veredelt werden sollen, ein Verfahren angewendet, das den Grundstrang 2 und/oder die Strukturkörper 3 für den nachfolgende Beschichtungsschritt vorbereitet. In der Vorbehandlungskammer 5 können hierfür ein oder mehreren Einrichtungen zur Vorbereitung der Funktionalisierung und/oder Veredelung, die in der nachfolgend beschriebenen Wirbelbettkammer 10 oder in einer Pulverwolke erfolgt, integriert sein.

Beispielsweise kann in der Vorbehandlungskammer 5 eine thermische Vorbehandlung des Strukturstranges 1 erfolgen. Dafür kann/können in der Vorbehandlungskammer 5 beispielsweise wenigstens eine Heizquelle 6 und/oder wenigstens eine elektromagnetische Strahlenquelle vorgesehen sein. Darüber hinaus kann/können in bzw. an der Vorbehandlungskammer 5 wenigstens ein Gaseinlass, wenigstens ein Gasauslass und/oder wenigstens eine Kühleinrichtung oder eine andere Vorbehandlungseinrichtung 5 vorgesehen sein, mit der das Strukturstrang 1 auf den nachfolgenden Beschichtungsschritt in der Wirbelbettkammer 10 vorbereitet bzw. für diesen präpariert werden kann.

Neben den Heizquellen 6 sind in der Ausführungsform von Figur 1 zusätzlich Wärmeverteilungseinrichtungen 7, wie beispielsweise Ventilatoren, vorgesehen, um eine homogenen Wärmeverteilung in der Vorbehandlungskammer 5 realisieren zu können.

Wenn beispielsweise ein Strukturstrang 1, der aus einem Grundstrang 2 aus Baumwolle mit darauf aufgebrachten Strukturkörpern 3 in Form von Bleikugeln besteht, vollständig beschichtet werden soll, ist zu beachten, dass der Grundstrang 2 und die Strukturkörper 3 unterschiedliche Wärmekapazitäten besitzen, wodurch der Grundstrang 2 und die Strukturkörper 3 sich bei einer thermischen Vorbehandlung in der Vorbehandlungskammer 5 unterschiedlich schnell erwärmen und unterschiedlich lange die Wärme speichern. Dieser Effekt ist auch abhängig von den jeweiligen Dimensionen des Grundstranges 2 und der Strukturkörper 3. In diesem Fall kann allein oder zusätzlich zu der oben beschriebenen thermischen Vorbehandlung des Strukturstranges 1 in der Vorbehandlungskammer 5 ein Kleber aufgetragen und/oder vernebelt werden, mit dem sowohl der Grundstrang 2 als auch die Strukturkörper 3 gleich reagieren und welcher auf dem Grundstrang 2 und den Strukturkörpern 3 eine Grundierung ausbildet, mit welcher eine nachfolgende Beschichtung gut regieren kann bzw. in welche sich eine nachfolgende Beschichtung gut thermisch einlagern kann.

Wie in Figur 2 zu sehen, ist der Strukturstrang 1 in der Vorbehandlungskammer 5 um mehrere Umlenkrollen 8, 8' geführt, sodass die gesamte Kammergröße der Vorbehandlungskammer 5 geeignet für die Vorbehandlung einer möglichst großen Menge des Strukturstranges 1 genutzt werden kann. In anderen, nicht gezeigten Ausführungsformen der vorliegenden Erfindung können die Umlenkrollen 8, 8' auch weggelassen werden.

Wie es außerdem aus Figur 2 hervorgeht, ist der Relativabstand der einander gegenüber liegenden Umlenkrollen 8, 8' mittels einer Abstandsverstelleinrichtung 9 einstellbar. In dem gezeigten Ausführungsbeispiel ist hierfür zum Beispiel die Höhe H der oberen Umlenkrollen 8 veränderbar. Dafür befinden sich die oberen Umlenkrollen 8 an einem gemeinsamen, höhenveränderbaren Balken. Gleiches ist auch mit den unteren Umlenkrollen 8' möglich.

Der die Vorbehandlungskammer 5 verlassende vorbehandelte Strukturstrang 1 wird daraufhin kontinuierlich weiter in die Wirbelbettkammer 10 oder eine Pulverwolke geführt.

In der Wirbelbettkammer 10 oder der Pulverwolke werden pulverisierte Partikel mittels eines Gasstromes fluidisiert bzw. verwirbelt. Die Pulverwolke lässt sich durch verschiedene Maßnahmen, wie beispielsweise durch Einwirkung von Schalldruck oder Vibration auf Pulverpartikel und/oder durch Versprühen, Schütten, Rieseln und/oder Vermischen von Pulverpartikeln, erzeugen. Die Pulverpartikel werden in der Ausführungsform von Figur 2 über eine Pulverzuführeinrichtung 12, die beispielsweise ein Pulvervorratssilo, das eine kontinuierliche Pulvernachführung ermöglicht, sein kann, einem Innenraum der Wirbelbettkammer 10 zugeführt. Durch die Pulverzuführeinrichtung 12 kann eine gleichbleibende Wirbelbettdichte gewährleistet werden.

Die Pulverpartikel können beispielsweise, aber nicht ausschließlich, aus einem Polymerpulver, wie beispielsweise Polyethylen, Polypropylen, Polyester oder PES (Polyethersulfon), ausgebildet sein.

Die Pulverpartikel können aus unterschiedlichen Materialien bestehen und/oder können aus Materialien mit unterschiedlicher Dichte ausgebildet sein und/oder können unterschiedliche Partikelgrößen aufweisen. Auf diese Weise kann in der Wirbelbettkammer 10 oder der Pulverwolke eine Mischfunktionalisierung der Komponenten des Strukturstranges 1 vorgenommen werden. Die Oberfläche des Strukturstranges 1 kann nach einer solchen Mischfunktionalisierung beispielsweise elektrisch leitfähig und/oder hydrophob und/oder weiß und/oder magnetisch und/oder korrosionsresistent und/oder piezoaktiv sein.

Zusätzlich befindet sich in einem unteren Bereich der Wirbelbettkammer 10 eine poröse Bodenplatte 13, die einem Lufteintrag in die Wirbelbettkammer 10 dient. Durch die gasdurchlässige Bodenplatte 13 wird Gas, wie beispielsweise Luft, zur Aufwirbelung der Pulverpartikel von unten durch einen Gaseinlass 14 in die Wirbelbettkammer 10 eingeleitet.

In dem gezeigten Beispiel ist zudem auf die Wirbelbettkammer 10 ein Filter 15 aufgesetzt. Der Filter 15 verhindert einen Austrag der Pulverpartikel.

Das sich in der Wirbelbettkammer 10 oder der Pulverwolke aus den Pulverpartikeln ausbildende Wirbelbett 11 umwirbelt den Strukturstrang 1 und lässt die Pulverpartikel mit dem Grundstrang 2 und/oder den Strukturkörpern 3 und/oder einer auf dem Grundstrang 2 und/oder den Strukturkörpern 3 vorgesehenen Grundierung reagieren oder sorgt dafür, dass sich Pulverpartikel in oder an den Grundstrang 2 und/oder die Strukturkörper 3 und/oder eine auf dem Grundstrang 2 und/oder den Strukturkörpern 3 vorgesehene Grundierung thermisch einlagern.

Wie es ferner aus Figur 2 ersichtlich ist, ist nach der Wirbelbettkammer 10 oder in anderen Ausführungsformen nach der Pulverwolke eine Nachbehandlungseinrichtung 16 in Form einer Nachbehandlungskammer vorgesehen, in die der aus der Wirbelbettkammer 10 heraus kommende beschichtete Strukturstrang 1 kontinuierlich weiter geführt wird. In der Nachbehandlungseinrichtung 16 wird die auf den Strukturstrang 1 in der Wirbelbettkammer 10 oder der Pulverwolke aufgebrachte Beschichtung 4 stabilisiert und/oder verfestigt.

Die Verfestigung der Beschichtung 4 erfolgt in der in Figur 2 dargestellten Ausführungsform mittels wenigstens einer Heizquelle 6, für deren Wärmeverteilung wenigstens eine Wärmeverteilungseinrichtung 7, wie beispielsweise wenigstens ein Ventilator, vorgesehen ist.

In anderen, nicht gezeigten Ausführungsformen der vorliegenden Erfindung kann/können in der Nachbehandlungskammer 16 anstelle oder zusätzlich zu der wenigstens einen Heizquelle 6 auch wenigstens eine andere Strahlenquelle, wenigstens eine Infrarotbehandlungseinrichtung, wenigstens eine Lackbeschichtungseinrichtung und/oder wenigstens eine lonisierungseinrichtung vorgesehen sein.

Wie die Vorbehandlungskammer 5 weist die in der Ausführungsform von Figur 2 verwendete Nachbehandlungskammer 16 wenigstens einen Gaseinlass, wenigstens einen Gasauslass und/oder wenigstens eine Kühleinrichtung auf.

Darüber hinaus ist der Strukturstrang 1 in der Nachbehandlungskammer 16 ebenfalls um mehrere Umlenkrollen 8, 8' geführt, sodass die gesamte Kammergröße der Nachbehandlungskammer 16 für die Nachbehandlung einer möglichst großen Menge des beschichteten Strukturstranges 1 bei hohen Durchsatzmengen bzw. kurzen Verweilzeiten genutzt werden kann. In anderen, nicht gezeigten Ausführungsformen der vorliegenden Erfindung können die Umlenkrollen 8, 8' in der Nachbehandlungskammer 16 auch weggelassen werden.

Ferner ist auch in der Nachbehandlungskammer 16 der Relativabstand der einander gegenüber liegenden Umlenkrollen 8, 8' mittels einer Abstandsverstelleinrichtung 9 einstellbar. In dem gezeigten Ausführungsbeispiel ist hierfür zum Beispiel die Höhe H der oberen Umlenkrollen 8 veränderbar. Dafür befinden sich die oberen Umlenkrollen 8 an einem gemeinsamen, höhenveränderbaren Balken. Gleiches ist auch mit den unteren Umlenkrollen 8' möglich.

In der Ausführungsform von Figur 2 sind auf dem Strukturstrang 1 sowohl der Grundstrang 2 als auch die Strukturkörper 3 mit der Beschichtung 4 unter Ausbildung des in Figur 6 schematisch gezeigten beschichteten Strukturstranges 1c beschichtet. In anderen, nicht gezeigten Ausführungsformen der Erfindung kann/können, wie es schematisch in den Figuren 4 und 5 dargestellt ist, auch nur die Strukturkörper 3 unter Ausbildung des beschichteten Strukturstranges 1a oder nur der Grundstrang 2 mit der Beschichtung 4 unter Ausbildung des beschichteten Strukturstranges 1b beschichtet sein.

Figur 3 zeigt schematisch eine weitere mögliche Vorrichtung zur Realisierung einer weiteren Ausführungsform des erfindungsgemäßen Verfahrens. Dabei sind gleiche Komponenten der Vorrichtung von Figur 3 mit gleichen Bezugszeichen wie in Figur 2 versehen, wobei auf die oben erfolgte Beschreibung dieser Komponenten vollumfänglich verwiesen wird.

Im Unterschied zu der Vorrichtung von Figur 2 weist die in Figur 3 gezeigte Vorrichtung vor der Vorbehandlungskammer 5 eine Strukturstrangzuführungseinheit 17 auf. Die Strukturstrangzuführungseinheit 17 beinhaltet wenigstens eine Strukturstrangaufbewahrungseinrichtung und wenigstens eine Antriebs-, Abwickel- und Fördereinheit für das Strukturstrang 1. Die Strukturstrangzuführungseinheit 17 weist hierfür in dem gezeigten Beispiel eine Rolle 18 auf, von der das unprozessierte Strukturstrang 1 abgewickelt und der Vorbehandlungskammer 5 zugeführt wird.

Ferner ist im Unterschied zu der in Figur 2 gezeigten Vorrichtung bei der in Figur 3 gezeigten Vorrichtung in einer Strukturstrangförderrichtung A nach der Wirbelbettkammer 10 eine Nachbehandlungseinrichtung 19 vorgesehen, die beispielsweise wenigstens eine Heizquelle oder wenigstens eine anderer Strahlenquelle, wie wenigstens eine IRoder wenigstens eine UV-Strahlenquelle, aufweisen kann. In der Nachbehandlungseinrichtung 19 wird die auf den Strukturstrang 1 aufgebrachte Beschichtung 4 verfestigt.

Der Nachbehandlungseinrichtung 19 ist in dem Ausführungsbeispiel von Figur 3 eine Luftkühlung oder ein Gasabzug 20 mit einer Wärmeverteilungseinrichtung 7 in Form eines Lüfters nachgeordnet. Hierdurch kann eine Wärmerückgewinnung realisiert werden.

In der Ausführungsform von Figur 3 sind auf dem Strukturstrang 1 nur die Strukturkörper 3 mit der Beschichtung 4 unter Ausbildung des in Figur 4 schematisch gezeigten beschichteten Strukturstranges 1a beschichtet. In anderen, nicht gezeigten Ausführungsformen der Erfindung kann/können, wie es schematisch in den Figuren 5 und 6 dargestellt ist, auch nur der Grundstrang 2 des Strukturstranges 1 mit der Beschichtung 4 unter Ausbildung des beschichteten Strukturstranges 1 oder der gesamte Strukturstrang 1, einschließlich Grundstrang 2 und Strukturkörper 3, mit der Beschichtung 4 unter Ausbildung des beschichteten Strukturstranges 1c beschichtet sein.

Der beschichtete Strukturstrang 1a, 1b oder 1c wird nachfolgend in der in Figur 3 gezeigten Ausführungsform in einer Aufwickeleinheit 21 auf wenigstens einer Rolle 22 aufgewickelt. Die Aufwickeleinheit 21 ist hierfür mit einer Antriebseinheit 23, wie einem Motor, verbunden. Die Aufwickeleinheit 21 kann als ein Schrank zur Abwärmeaufnahme ausgebildet sein.

Figur 4 zeigt schematisch eine erste Variante eines mit dem erfindungsgemäßen Verfahren beschichteten Strukturstranges 1a. Die Beschichtung 4 befindet sich bei dieser ersten Variante nur auf den Strukturkörpern 3.

Figur 5 zeigt schematisch eine zweite Variante eines mit einer anderen Ausführungsform des erfindungsgemäßen Verfahrens beschichteten Strukturstranges 1b. Dabei befindet sich die Beschichtung 4 nur auf dem Grundstrang 2.

Figur 6 zeigt schematisch eine dritte Variante eines mit einer weiteren Ausführungsform des erfindungsgemäßen Verfahrens beschichteten Strukturstranges 1c, bei welchem sowohl der Grundstrang 2 als auch die Strukturkörper 3 mit der Beschichtung 4 versehen sind.

Figur 7 zeigt schematisch eine Ausführungsform eines mit dem erfindungsgemäßen Verfahren beschichteten Strukturstranges 1d, von dem nach dem Aufbringen der Beschichtung 4 die Strukturkörper 3 entfernt bzw. abgelöst wurden. Das Entfernen bzw. Ablösen der Strukturkörper 3 kann beispielsweise mittels Lösens mit Lösungsmittel oder dann, wenn die Strukturkörper 3 beispielsweise Eiswürfel oder -kugeln sind, mittels Wegtauens der Strukturkörper 3 erfolgen. Im Ergebnis entsteht, wie in Figur 7 zu sehen, ein Strukturstrang 1d auf Basis des Grundstranges 2 mit durch die voneinander beabstandete Beschichtung 4 sequentierter Oberfläche.

## Patentansprüche

1. Verfahren zur Ausbildung eines dreidimensionalen Stranges, wobei der Strang durch eine Wirbelbettkammer (10) oder eine Pulverwolke geführt wird, in der verwirbelte Pulverpartikel wenigstens eines Beschichtungsmaterials auf den Strang aufgebracht werden und sich daran unter Ausbildung einer Beschichtung (4) anlagern,
**dadurch gekennzeichnet,**
**dass** als Strang ein voneinander beabstandet auf oder in einem Grundstrang (2) aufgereihte Strukturkörper (3) aufweisender Strukturstrang (1) verwendet wird, der eine Kordel oder ein Schlauch mit darauf aufgefädelten und/oder darin eingebrachten Strukturkörpern (3) ist, wobei der Grundstrang (2) und die Strukturkörper (3) aus unterschiedlichem Material oder aus gleichem Material mit unterschiedlichen Oberflächeneigenschaften bestehen, die Pulverpartikel in der Wirbelbettkammer (10) oder der Pulverwolke mit dem Grundstrang (2) und/oder den Strukturkörpern (3) und/oder mit einer auf den Grundstrang (2) und/oder die Strukturkörper (3) aufgebrachten Grundierung chemisch und/oder physikalisch reagieren und/oder thermisch in oder an die Oberfläche der Strukturkörper (3) und/oder die Grundierung gebunden werden und dabei die Beschichtung (4) ausbilden.

2. Verfahren nach Anspruch 1, **dadurch gekennzeichnet, dass** der mit der Beschichtung (4) beschichtete Strukturstrang (1) aus der Wirbelbettkammer (10) oder der Pulverwolke kontinuierlich in einer Strukturstrangförderrichtung (A) weiter in eine Nachbehandlungseinrichtung (16, 19) geführt wird, in der die auf den Strukturstrang (1) aufgebrachte Beschichtung (4) stabilisiert und/oder fixiert und/oder verfestigt wird.

3. Verfahren nach Anspruch 1 oder 2, **dadurch gekennzeichnet, dass** die Beschichtung (4) nur auf den Grundstrang (2) oder nur auf die Strukturkörper (3) oder auf den Grundstrang (2) und die Strukturkörper (3) aufgebracht wird.

4. Verfahren nach wenigstens einem der vorhergehenden Ansprüche, **dadurch gekennzeichnet, dass** der Strukturstrang (1) in einer der Wirbelbettkammer (10) oder der Pulverwolke in einer Strukturstrangförderrichtung (A) nachgeordneten Nachbehandlungseinrichtung (16, 19) und/oder wenigstens einer der Wirbelbettkammer (10) oder der Pulverwolke in der Strukturstrangförderrichtung (A) vorgeordneten Vorbehandlungskammer (5) über Umlenkrollen (8, 8') geführt wird.

5. Verfahren nach Anspruch 4, **dadurch gekennzeichnet, dass** der Relativabstand der einander gegenüber liegenden Umlenkrollen (8, 8') in Abhängigkeit von den benötigten Verweilzeiten in den Prozessschritten des Verfahrens und/oder der Länge und/oder Geometrie und/oder Materialzusammensetzung und/oder Spannung des Strukturstranges (1) bei der Vor- und/oder Nachbehandlung des Strukturstranges (1) verändert wird.

6. Verfahren nach wenigstens einem der vorhergehenden Ansprüche, **dadurch gekennzeichnet, dass** die Strukturkörper (3) von dem Strukturstrang (1) nach Aufbringen der Beschichtung (4) entfernt werden.

7. Verfahren nach Anspruch 6, **dadurch gekennzeichnet, dass** die Strukturkörper (3) von dem Strukturstrang (1) nach Aufbringen der Beschichtung mittels Auflösens oder Wegtauens entfernt werden.

8. Verfahren nach wenigstens einem der vorhergehenden Ansprüche, **dadurch gekennzeichnet, dass** die Strukturkörper (3) in einer der Wirbelbettkammer (10) oder der Pulverwolke in einer Strukturstrangförderrichtung (A) vorgeordneten Vorbehandlungskammer (5) physikalisch und/oder chemisch und/oder mechanisch vorbehandelt und/oder auf den Grundstrang (2) aufgebracht werden.

9. Verfahren nach Anspruch 8, **dadurch gekennzeichnet, dass** die Strukturkörper (3) durch Tropfenauftragung auf den Grundstrang (2) aufgebracht werden.

10. Verfahren nach wenigstens einem der vorhergehenden Ansprüche, **dadurch gekennzeichnet, dass** als Strukturkörper (3) Bleikugeln, Kunststoffperlen und/oder gefrorene Eiskörper verwendet werden.

## Claims

1. Method for forming a three-dimensional strand, wherein the strand is led through a fluidized bed chamber (10) or a powder cloud, in which swirled powder particles of at least one coating material are applied to the strand and accumulate thereon while forming a coating (4),
**characterized in that**
a structure strand (1), which is a cord or a tube with structure bodies (3) strung thereon and/or inserted therein and comprising structure bodies (3) being strung spaced apart from each other on or in a base strand (2) comprising, is used as a strand, wherein the base strand (2) and the structure bodies (3) consist of different material or of the same material with different surface properties, the powder particles in the fluidized bed chamber (10) or the powder cloud react chemically and/or physically with the base strand (2) and/or the structure bodies (3) and/or with a primer applied to the base strand (2) and/or the structure bodies (3) and/or are thermally bonded in or on the surface of the structure bodies (3) and/or the primer and thus form the coating (4).

2. Method according to claim 1, **characterized in that** the structure strand (1) coated with the coating (4) is continuously led out of the fluidized bed chamber (10) or the powder cloud in a structure strand conveying direction (A) on into an aftertreatment device (16, 19), in which the coating (4) applied to the structure strand (1) is stabilized and/or fixed and/or strengthened.

3. Method according to claim 1 or 2, **characterized in that** the coating (4) is only applied to the base strand (2) or only to the structure bodies (3) or only to the base strand (2) and the structure bodies (3).

4. Method according to at least one of the preceding claims, **characterized in that** the structure strand (1) is led in an aftertreatment device (16, 19) provided downstream the fluidized bed chamber (10) or the powder cloud in a structure strand conveying direction (A) and/or at least a pretreatment chamber (5) provided upstream the fluidized bed chamber (10) or the powder cloud in the structure strand conveying direction (A) via deflection pulleys (8, 8').

5. Method according to claim 4, **characterized in that** the relative distance of the opposing deflection pulleys (8, 8') is changed in dependence of the required dwelling times in the process steps of the method and/or the length and/or geometry and/or material composition and/or tension of the structure strand (1) during the pretreatment and/or aftertreatment of the structure strand (1).

6. Method according to at least one of the preceding claims, **characterized in that** the structure bodies (3) are removed from the structure strand (1) after applying the coating (4).

7. Method according to claim 6, **characterized in that** the structure bodies (3) are removed from the structure strand (1) after applying the coating by means of dissolving or thawing.

8. Method according to at least one of the preceding claims, **characterized in that** the structure bodies (3) are physically and/or chemically and/or mechanically pretreated in a pretreatment chamber (5) provided upstream to the fluidized bed chamber (10) or the powder cloud in a structure strand conveying direction (A) and/or applied to the base strand (2).

9. Method according to claim 8, **characterized in that** the structure bodies (3) are applied to the base strand (2) by means of drop application.

10. Method according to at least one of the preceding claims, **characterized in that** lead balls, plastic beads and/or frozen ice bodies are used as structure bodies (3).

## Revendications

1. Procédé de formation d'une barre tridimensionnelle, selon lequel la barre est guidée à travers une chambre à lit fluidisé (10) ou un nuage de poudre dans laquelle/lequel des particules de poudre tourbillonnées d'au moins un matériau de revêtement sont appliquées sur la barre et s'y fixent pour former un revêtement (4), **caractérisé en ce que** la barre utilisée est une barre structurale (1) comportant des corps structurels (3) espacés les uns des autres sur ou dans une barre de base (2), laquelle barre structurale est un cordon ou un tuyau sur/dans lequel sont enfilés et/ou insérés des corps structurels (3), selon lequel la barre de base (2) et les corps structurels (3) sont constitués d'un matériau différent ou du même matériau ayant des propriétés de surface différentes, les particules de poudre dans la chambre à lit fluidisé (10) ou le nuage de poudre réagissant chimiquement et/ou physiquement avec la barre de base (2) et/ou les corps structurels (3) et/ou avec une amorce appliquée sur la barre de base (2) et/ou sur les corps structurels (3), et/ou étant thermiquement liés dans ou sur la surface des corps structurels (3) et/ou de l'amorce pour ainsi former le revêtement (4).

2. Procédé selon la revendication 1, **caractérisé en ce que** la barre structurale (1) revêtue du revêtement (4) est guidée hors de la chambre à lit fluidisé (10) ou du nuage de poudre en continu dans une direction d'entraînement de barre structurale (A) vers un dispositif de post-traitement (16, 19) dans lequel le revêtement (4) appliqué sur la barre structurale (1) est stabilisé et/ou fixé et/ou solidifié.

3. Procédé selon la revendication 1 ou 2, **caractérisé en ce que** le revêtement (4) est appliqué uniquement sur la barre de base (2) ou uniquement sur les corps structurels (3) ou sur la barre de base (2) et les corps structurels (3).

4. Procédé selon au moins l'une des revendications précédentes, **caractérisé en ce que** la barre structurale (1) dans l'un de la chambre à lit fluidisé (10) ou du nuage de poudre est guidée dans un dispositif de post-traitement (16, 19) en aval d'une direction d'entraînement de barre structurale (A), et/ou **en ce que** la barre structurale au moins dans un de la chambre à lit fluidisé (10) ou du nuage de poudre est guidée, par l'intermédiaire de poulies de renvoi (8, 8'), dans la chambre de prétraitement (5) en amont de la direction d'entraînement de barre structurale (A).

5. Procédé selon la revendication 4, **caractérisé en ce que** la distance relative entre les poulies de renvoi (8, 8') opposées est modifiée en fonction des temps de séjour requis dans les étapes de processus du procédé et/ou de la longueur et/ou de la géométrie et/ou de la composition du matériau et/ou de la tension de la barre structurale (1) pendant le prétraitement et/ou le post-traitement de la barre structurale (1).

6. Procédé selon au moins l'une des revendications précédentes, **caractérisé en ce que** les corps structurels (3) sont retirés de la barre structurale (1) après application du revêtement (4).

7. Procédé selon la revendication 6, **caractérisé en ce que**, après application du revêtement, les corps structurels (3) sont retirés de la barre structurale (1) par dissolution ou par fonte.

8. Procédé selon au moins l'une des revendications précédentes, **caractérisé en ce que** les corps structurels (3) dans un de la chambre à lit fluidisé (10) ou du nuage de poudre sont prétraités physiquement et/ou chimiquement et/ou mécaniquement dans une chambre de prétraitement (5) en amont de la direction d'entraînement de barre structurale (A), et/ou appliqués sur la barre de base (2).

9. Procédé selon la revendication 8, **caractérisé en ce que** les corps structurels (3) sont appliqués en gouttelettes sur la barre de base (2).

10. Procédé selon au moins l'une des revendications précédentes, **caractérisé en ce que** des billes en plomb, des perles en plastique et/ou des corps de glace gelés sont utilisés comme corps structurels (3).
